# EUROPÄISCHE PATENTSCHRIFT

(11) **EP 3 998 899 B1**
(45) Veröffentlichungstag und Bekanntmachung des Hinweises auf die Patenterteilung: **30.08.2023**
(21) Anmeldenummer: 20739378.6
(22) Anmeldetag: 15.07.2020
(51) Int. Cl.: A45C 11/18, A45C 1/06

(54) **HALTEVORRICHTUNG FÜR KARTEN UND/ODER GELD**
HOLDING DEVICE FOR CARDS AND/OR MONEY
DISPOSITIF DE RETENUE DE CARTES ET/OU D'ARGENT

(30) Priorität: 17.07.2019 IT 201900012096
(43) Veröffentlichungstag der Anmeldung: 25.05.2022
(73) Patentinhaber: Wimex Srl, 39055 Laives Bolzano (IT)
(72) Erfinder: ZÖSCHG, Elmar, 39055 Laives Bolzano (IT)
(74) Vertreter: Ausserer, Anton
(86) Internationale Anmeldenummer: PCT/EP2020/069951
(87) Internationale Veröffentlichungsnummer: WO 2021/009200

(56) Entgegenhaltungen:
- EP-A2- 1 900 299
- WO-A1-2013/158524
- DE-A1- 3 718 259
- DE-U1-202012 010 412
- JP-A- H06 113 913
- JP-A- 2011 235 054
- JP-U- H0 586 225
- US-A1- 2003 155 053
- US-A1- 2012 222 787

## Beschreibung

Die vorliegende Erfindung bezieht sich auf eine Haltevorrichtung für Karten und/oder Geld, insbesondere einen Einsatz für U-förmige Haltevorrichtungen für Kreditkarten Es ist eine Vielzahl von Vorrichtungen bekannt, die als Ersatz für Brieftaschen dienen, insbesondere um Kreditkarten und/oder Geld aufzunehmen und sie kompakt zu stapeln.

Die US 2017 013 54 52 beschreibt zum Beispiel eine kompakte Brieftasche, die ausgeführt wurde um kleinste Abmessungen für Hosen oder an anderen Stellen zu besitzen, wo eine Stapelung mit reduzierten Abmessungen erforderlich ist. Die in der Veröffentlichung beschriebene Vorrichtung weist zwei starre einen Sandwich bildende Platten auf, wobei jede der Platten eine Längsausdehnung aufweist und mindestens ein elastisches Band die beiden Platten umgibt, indem eine elastische Belastung derart entsteht, dass die beiden Platten zusammen gedrückt werden. Vorteilhafter Weise umschließt das elastische Band auch ein Element, das die Karte zum Beispiel Papiergeld zurückhält. Das dort beschriebene System weist einige Lücken auf, insbesondere hält es nicht alles innerhalb eines geschlossenen Raumes zurück und das Band muss hinzugefügt oder abgenommen werden, und kann so leicht verloren gehen. Für Papiergeld ist ein Zusatzelement erforderlich, um das Zurückhalten desselben sicherzustellen.

Aus der US 8 667 998 ist eine Haltevorrichtung für Karten und Geld bekannt, die durch eine Kammer gebildet wird, innerhalb der ein Element angeordnet ist, um einen Druck zum Zurückhalten der Karten auszuüben und das Papiergeld in einer Öffnung zu befestigen, um die Karten aus der Kammer herausziehen zu können. Auch dieses System ist eher kompliziert und beträgt erhebliche Nachteile in der Handhabung.

Auch die US 6 082 422 beschreibt eine Vorrichtung für die Halterung von Karten und Geld, in der ein Clip zur Befestigung von Geld vorhanden ist und um einen Druck auf die Karten auszuüben.

Aus der JP H05 86225 U, der EP 1900 299, der US 2012/222787, der JP H06113913 sind eine Vielzahl von weiteren Geldhalter bekannt.

Aus der US 9681721 ist eine U-förmige Vorrichtung zur Halterung von Karten bekannt. In diesem Fall ist es nicht möglich, das Geld zu zurückhalten und überdies wird verlangt, dass die Sicht auf die Karten nicht versperrt wird.

Bei Verwendung einer U-förmigen Vorrichtung, mit der man auch Geld mittragen möchte wird verlangt, dass dieses für Dritte nicht sichtbar ist, da man nicht möchte, dass Dritte wissen wie viel Geld man bei sich trägt. Daher ist die Abdeckung des U-förmigen Rahmens der Vorrichtung an mindestens einer Seite vorteilhaft, da somit Dritten nicht ermöglicht wird, die Karten oder ähnliches innerhalb der die Karten oder ähnliches tragenden Vorrichtung zu sehen. In der Abdeckung kann auch eine Einrichtung vorgesehen sein, um ein Rfid Lesegerät oder ähnliches zu sperren.

Die DE202012010412U1 beschreibt eine Haltevorrichtung für Karten und/oder Scheine, enthaltend ein Gehäuse, welches eine Klammer sowie einen Boden aufweist, wobei der Boden des zur wenigstens einen Klammer nach oben offenen Gehäuses nach oben abstehende und zueinander beabstandet angeordnete Seitenstege aufweist und dass die wenigstens eine Klammer, sofern weder Karten noch Scheine im Gehäuse angeordnet sind, sich teilweise zwischen den Seitenstegen befindet und mit einem freien Ende zumindest näherungsweise bis zum Boden reicht

Die Aufgabe der vorliegenden Erfindung ist die Ausführung einer Haltevorrichtung, die sowohl zum Halten von Geld als auch zum Zurückhalten von Karten und/oder als Zusatzelement für weitere Vorrichtungen zum Beispiel Handyetuis und/oder von Kartenhaltervorrichtungen insbesondere in der Form von U benutzt werden kann.

Diese Aufgabe wird durch eine Haltevorrichtung gemäß dem kennzeichnenden Teil des Anspruchs 1 gelöst.

Die erfindungsgemäße Vorrichtung ist durch zwei starre kartenförmige Platten mit Längsausdehnung gebildet, wobei die beiden übereinander liegenden Platten durch ein elastomeres Polymer längs mindestens teilweise zwei Seiten der Platten miteinander verbunden sind und mindestens eine Platte vorteilhafter Weise Sitze zur Aufnahme des Polymers und eine Platte größere Abmessungen aufweist als die andere. Dieses System weist den Vorteil auf, dass zwischen den beiden Platten auch Karten mit einem ausreichenden Haltedruck eingeschoben werden können und dadurch die Karten und/oder das Geld zurückhalten. Die beschriebene Vorrichtung kann zum Beispiel auch in eine bevorzugt U-förmige Kartenhaltevorrichtung eingeführt werden, da sie mit denselben Abmessungen einer Karte zum Beispiel einer Kreditkarte ausgeführt werden kann, wobei auf diese Art und Weise einer bekannten Kartenhaltervorrichtung die erfindungsgemäße Haltevorrichtung einfach und rasch hinzugefügt werden kann um das Geld zu zurückhalten. Die hier beschriebene Vorrichtung kann auch für sich alleine als Karten- und/oder Geld- und Kartenhalterelement verwendet werden. In einer bevorzugten Ausführungsform kann diese Vorrichtung auch zum Beispiel mit einem Handyetui oder ähnlichem derart verbunden werden, dass das Etui auch in eine Geld-, Papiergeld und/oder Kartenhaltevorrichtung, insbesondere auch von Kreditkarten, Identitätskarten und andere Karten ähnlicher Abmessungen umgewandelt wird, die im täglichen Gebrauch Verwendung finden.

Vorteilhafter Weise können in den Platten Elemente vorgesehen sein, die Funksignale, oder andere Signale wie magnetische Signale zum Auslesen von Kreditkarten sperren, die sensible Daten im Chip zum Beispiel in den Chips NFC, RFID oder ähnlichen enthalten können.

In einer bevorzugten Ausführungsform kann die Haltevorrichtung längs ihres Außenumfangs Aussparungen aufweisen. Diese Aussparungen können der Art ausgebildet sein, dass eine bessere Einspannung in einer Kartenhaltevorrichtung zu ermöglichen, die Elemente aufweisen kann, die sich in diese Aussparungen einschieben und daher das Halteelement innerhalb der Vorrichtung, insbesondere in der U-förmigen Vorrichtung verriegeln. Auf diese Art und Weise wird sichergestellt, dass das erfindungsgemäße Element ungewollt aus einer Kartenhaltevorrichtung austritt.

Es wird daher auch eine Kartenhaltevorrichtung insbesondere von Kreditkarten, Identitätskarten und ähnliche beansprucht, bei der eine erfindungsgemäße Vorrichtung eingesetzt wird und die Arretierelemente für das erfindungsgemäße Element aufweist. Vorteilhafter Weise ist die Kartenhaltevorrichtung durch einen U-förmigen Rahmen gebildet, der durch eine flexible Abdeckung zum Beispiel einer Lederabdeckung, einer Abdeckung aus Plastik, aus Gewebe oder anderen flexiblen Laminaten abgedeckt werden kann. Der U-förmige Rahmen kann aus Metall und/oder Kunststoff oder in einem anderen Material zum Beispiel aus Kohlenstoff gebildet sein. Die Karten können seitlich in den U- förmigen Rahmen eingeschoben werden. Die Schenkel können eine Erhebung vorteilhafter Weise an ihren Enden aufweisen, die die Einspannung der erfindungsgemäße Vorrichtung erlaubt. Auf diese Art und Weise kann die erfindungsgemäße Vorrichtung angefasst werden und wie eine Kreditkarte und/oder ähnlichem gehandhabt werden.

Die erfindungsgemäße Vorrichtung weist auf der Platte kleinerer Abmessung auf beiden nicht mit der zweiten Platte größerer Abmessung verbundenen Seiten eine Oberfläche auf, die sich nach außen verjüngt. Dies erlaubt eine leichtere Einführung von Geld und/oder Karten, da im Bereich der ersten Einführung mehr Platz zwischen den beiden Platten vorhanden ist, der dann gegen die Mitte reduziert wird und dann erlaubt, das Geld, die Karten und ähnliches zwischen den beiden Platten einzuspannen.

Vorteilhafter Weise weist die Platte kleinerer Abmessung überdies eine Öffnung am Eck zwischen den beiden mit der Platte größerer Abmessung verbundenen Seiten auf. Diese Öffnung weist vorteilhafter Weise die Größe eines Daumens derart auf, dass das Geld oder anderes zwischen den beiden Platten in Richtung der Ecke verschoben werden kann.

Diese Öffnung weist einen Rand auf, an dem eine Kunststoffschicht angebracht wird. Auf diese Weise gewährleistet der Kunststoff eine bessere Halterung des Geldes und/oder anderem, da er eine höhere Reibung aufweist.

Weitere Merkmale und Details der Erfindung ergeben sich aus den Patentansprüchen und aus der folgenden Beschreibung einer bevorzugten nicht begrenzenden, in den beiliegenden Zeichnungen dargestellten Ausführungsform. Es zeigen:
- Figur 1: eine Stirnansicht der erfindungsgemäßen Vorrichtung,
- Figur 2: einen Schnitt A-A aus Figur 1,
- Figur 3: eine Vergrößerung D der Figur 2,
- Figur 4: eine Vergrößerung C der Figur 2,
- Figur 5: eine Schnitt B-B aus Figur 1,
- Figur 6: eine Vergrößerung E der Figur 5,
- Figur 7: eine Stirnansicht der erfindungsgemäßen Vorrichtung,
- Figur 8: eine Stirnansicht der ersten Platte größerer Abmessung
- Figur 9: eine Stirnansicht der zweiten Platte kleinerer Abmessung, und

Figur 10eine Vergrößerung F aus Figur 8.

Mit der Bezugsziffer 100 wird eine erfindungsgemäße Haltevorrichtung 100 angegeben. Die erfindungsgemäße Haltevorrichtung 100 umfasst eine erste Platte 101, die vorteilhafter Weise dieselben Abmessungen einer Kreditkarte aufweist, und eine auf der ersten Platte 101 übereinander liegende zweite Platte 102. Die erste Platte 101 und die zweite Platte 102 sind miteinander an mindestens zwei Seiten 103, 104 mittels Kunststoff zum Beispiel eines Polymers verbunden und vorteilhafter Weise weisen im Anschlussbereich sowohl die erste als auch die zweite Platte 101, 102 Öffnungen F zur besseren Aufnahme des Verbindungspolymers auf. Vorteilhafterweise sind diese Öffnungen kreisförmig und/oder teilweise kreisförmig ausgebildet und weisen eine nach außen offene Seite auf.

Die zweite Platte weist einen Bereich 102a auf, der sich nach außen verjüngt. Vorteilhafter Weise verjüngen sich die beiden nicht mit der zweiten Platte 101 verbundenen Seiten der zweiten Platte 102 nach außen. Auf diese Weise wird die Einführung von Geld, Karten oder ähnlichen zwischen den beiden Platten 101, 102 erleichtert.

Vorteilhafter Weise ist in der zweiten Platte 102 eine Öffnung 105 vorgesehen. Diese Öffnung 105 weist Abmessungen im Wesentlichen eines Daumens auf und ist vorteilhafter Weise zwischen den zwei mit der ersten Platte 101 verbundenen Seiten angeordnet. Diese Öffnung 105 erlaubt vorteilhafter Weise das Geld, die Karten oder ähnliches, die in der erfindungsgemäßen Haltevorrichtung enthalten sind, zwischen den beiden Platten 101 und 102 zu verstellen und/oder zu bewegen.

Vorteilhafter Weise ist am Rand der Öffnung 105 eine Kunststoffschicht 106 angebracht. Diese Kunststoffschicht 106 erhöht die Reibung zwischen den zwischen den beiden Platten 101, 102 eingebrachten Gegenstand und den Platten. Bevorzugter Weise sind am Rand der Öffnung 105 eine Reihe von durchgehenden Bohrungen und/oder Nuten als Aufnahme für den Kunststoff 106 bevorzugter Weise ein Polymer angeordnet und somit wird die erste Platte 101 besser mit der zweiten Platten 102 verbunden.

Der Kunststoff 106 bildet vorteilhafter Weise eine Erhebung zwischen 0,2 mm und 2mm auf der Platte aus, auf der diese vorteilhafter Weise zwischen 0,5 mm und 1 m eingebracht wird. Dies ist besonders vorteilhaft, da während der Herstellung der erfindungsgemäßen Vorrichtung 100 zwischen den beiden Platten 101 und 102 ein Abstandsglied mit einer Stärke zwischen 0,2 mm und 0,5 mm eingefügt wird und, sollte der angebrachte Kunststoff 0,5 übersteigen, erzeugt er eine Druck auch auf Gegenstände mit einer Mindeststärke wie zum Beispiel Karten insbesondere Geld.

Die erfindungsgemäße Vorrichtung 100 wird vorteilhafter Weise in eine Kartenhaltevorrichtung oder ähnlichen eingeschoben, die vorteilhafter Weise eine U-Form aufweist, die auf einer Oberfläche durch einen Abdeckung geschlossen werden kann, der bevorzugter Weise aus flexiblem Kunststoff, Gewebe und/oder Leder bestehen kann. Die erfindungsgemäße Vorrichtung 100 wird zwischen zwei gegenüberliegende Schenkel des U eingeschoben, wobei die Abdeckung mit dem Rahmen zumindest an einer Seite lösbar verbunden ist, diese lösbare Verbindung erlaubt das Öffnen und Schließen der Abdeckung d.h. wiederverschließbar. Vorteilhafter Weise weist die erfindungsgemäße Vorrichtung 100 Aussparungen auf, die mit Erhebungen gekoppelt werden können, die in der U- förmigen Haltevorrichtung vorgesehen sind. Während des Einschubs der erfindungsgemäßen Vorrichtung 100 zwischen den Schenkeln des U erweitern sich die Schenkel des U und erlauben den Einschub der erfindungsgemäßen Vorrichtung 100. Vorteilhafter Weise weisen die Schenkel der U- förmigen Vorrichtung Erhebungen an ihren freien Enden auf. Diese Erhebungen erlauben eine bessere Halterung für die erfindungsgemäße Vorrichtung 100 und/oder von in die U- förmige Vorrichtung eingeschoben Karten oder ähnlichen.

In der Figur 6 ist mit der Vergrößerung E die Verbindung zwischen der ersten Platte 101 und der zweiten Platte 102 durch Kunststoff 103, bevorzugter Weise ein Polymer, erläutert. Diese Verbindung 103 umgreift vorteilhafter Weise die beiden Platten von außen und stellt somit den gesamten Raum zwischen den Platten 101 und 102 für die Einbringung von Karten, Geld und/oder Karten und ähnlichem zur Verfügung. Vorteilhafter Weise weist das Verbindungsmaterial 103, 104 einen Einschnitt, einen Sitz oder ähnliches auf, der/die Karten, Geld und/oder Karten und ähnlichem aufnehmen kann.

Es ist schließlich klar, dass an dem was bis jetzt beschrieben wurde für den Fachmann selbstverständliche Zusätze, Änderungen oder Varianten vorgenommen werden können ohne den durch die beiliegenden Patentansprüche gelieferten Schutzbereich zu verlassen.

### Aufstellung der Bezugsziffern

100 erfindungsgemäße Haltevorrichtung
101 erste Platte
102 zweite Platte
102a sich von der zweiten Platte verjüngender Bereich
103 Polymer zur Verbindung zwischen der ersten und der zweiten Platte
104 Polymer zur Verbindung zwischen der ersten oder zweiten Platte
105 Öffnung in der zweiten Platte
106 Kunststoffschicht am Rand Öffnung 105
F Öffnung

## Patentansprüche

1. Haltevorrichtung für Karten, Geld, oder ähnliches für eine U- förmige Kartenhaltevorrichtung, umfassend eine erste Platte (101), eine zweite Platte (102) kleinerer Abmessungen gegenüber der ersten Platte (101), wobei die zweite Platte (102) auf der ersten Platte (101) übereinander liegend ist und mit der ersten Platte (101) an mindestens zwei Seiten verbunden ist und die zweite Platte (102) einen Bereich (102a) aufweist, der sich an einer nicht mit der ersten Platte (101) verbundenen Seite nach außen verjüngt und dass die zweite Platte (102) mindestens eine Öffnung (105) im dem verjüngten Bereich (102a) abgewandten Bereich aufweist, **dadurch gekennzeichnet, dass** der Rand der Öffnung (105) eine Kunststoffschicht (106) insbesondere ein Polymer aufweist.

2. Haltevorrichtung für Karten, Geld, oder ähnliches, nach einem der vorstehenden Ansprüche, **dadurch gekennzeichnet, dass** die zweite Platte (102) Öffnungen im Anschlussbereich zwischen der ersten und der zweiten Platte aufweist.

3. Haltevorrichtung für Karten, Geld, oder ähnliches, nach Anspruch 2, **dadurch gekennzeichnet, dass** die Öffnungen kreisförmig oder teilweise kreisförmig sind und/oder eine nach außen offene Seite aufweisen.

4. Haltevorrichtung für Karten, Geld, oder ähnliches, nach einem der vorstehenden Ansprüche von 2 bis 3, **dadurch gekennzeichnet, dass** die Verbindungen zwischen der ersten Platte (101) und der zweiten Platte (102) durch einen polymeren Kunststoff gebildet werden.

5. Haltevorrichtung für Karten, Geld, oder ähnliches, nach den Ansprüchen 1, 2,3, oder 4, **dadurch gekennzeichnet, dass** der Kunststoffschicht (106) eine Erhebung mit einer Stärke von der Platte, auf der sie angebracht wird, zwischen 0,2 mm und 2mm ausbildet.

6. Haltevorrichtung für Karten, Geld, oder ähnliches, nach einem der vorstehenden Ansprüche, **dadurch gekennzeichnet, dass** mindestens eine der Platten (101, 102) ein Element zur Sperrung von Wellen insbesondere Wellen für die Auslösung von RFID Chips aufweist.

7. Haltevorrichtung für Karten, Geld, oder ähnliches, nach einem der vorstehenden Ansprüche, **dadurch gekennzeichnet, dass** Verbindungsmaterial (103, 104) die beiden Platten von außen umgreift und einen Einschnitt, einen Sitz oder ähnliches aufweist, um Karten, Geld und/oder ähnliches aufzunehmen.

8. U-förmige Kartenhaltevorrichtung mit einer Haltevorrichtung für Karten, Geld, oder ähnliches nach einem der vorstehenden Ansprüche, wobei die U-förmige Kartenhaltevorrichtung durch einen U-förmigen Rahmen gebildet ist, wobei der U-förmigen Rahmen die Haltevorrichtung für Karten, Geld, oder ähnliches nach einem der vorstehenden Ansprüche aufnimmt, **dadurch gekennzeichnet, dass** am U-förmigen Rahmen eine Abdeckung, bevorzugter Weise eine flexible Abdeckung wie Gewebe und/oder Leder angebracht ist, zumindest an einer Seite wiederverschließbar.

9. U- förmige Kartenhaltevorrichtung nach Anspruch 8, **dadurch gekennzeichnet, dass** die Schenkel des U an ihren freien Enden Erhebungen aufweisen.

10. U- förmige Kartenhaltevorrichtung nach Anspruch 8 oder 9, **dadurch gekennzeichnet, dass** der U-förmige Rahmen aus Metall gebildet ist.

## Claims

1. A holding device for cards, money or the like for a U-shaped card holding device, comprising a first plate (101), a second plate (102) of smaller dimensions than the first plate (101), wherein the second plate (102) overlaps the first plate (101) and is connected to the first plate (101) on at least two sides, and the second plate (102) has a region (102a) tapered outwardly on a side not connected to the first plate (101), and the second plate (102) has at least one opening (105) in the region remote from the tapered region (102a), **characterized in that** the edge of the opening (105) has a plastic layer (106), in particular a polymer.

2. The holding device for cards, money or the like according to any of the preceding claims, **characterized in that** the second plate (102) has openings in the connection area between the first and the second plate.

3. The holding device for cards, money, or the like, according to claim 2, **characterized in that** the openings are circular or partially circular and/or have one side open towards the outside.

4. The holding device for cards, money, or the like, according to any of the preceding claims from 2 to 3, **characterized in that** the connections between the first plate (101) and the second plate (102) are formed of a polymeric plastic.

5. The holding device for cards, money or the like according to claims 1, 2, 3 or 4, **characterized in that** the plastic layer (106) forms an elevation with a thickness of between 0.2 mm and 2 mm from the plate on which it is applied.

6. The holding device for cards, money or the like according to any of the preceding claims, **characterized in that** at least one of the plates (101, 102) has an element for blocking waves, in particular waves for triggering RFID chips.

7. The holding device for cards, money or the like according to any of the preceding claims, **characterized in that** connecting material (103, 104) engages around the two plates from the outside and has a cut-out, a seat or the like to receive cards, money and/or the like.

8. A U-shaped card holding device with a holding device for cards, money, or the like according to any of the preceding claims, wherein the U-shaped card holding device is formed by a U-shaped frame, wherein the U-shaped frame accommodates the holding device for cards, money, or the like according to any of the preceding claims, **characterized in that** a cover, preferably a flexible cover such as fabric and/or leather, is attached to the U-shaped frame, re-closable at least on one side.

9. The U-shaped card holding device according to claim 8, **characterized in that** the legs of the U have elevations at their free ends.

10. The U-shaped card holding device according to claim 8 or 9, **characterized in that** the U-shaped frame is formed of metal.

## Revendications

1. Dispositif de retenue pour cartes, argent ou analogues pour un dispositif de retenue de cartes en forme de U, comprenant une première plaque (101), une deuxième plaque (102) plus petite que la première plaque (101), la deuxième plaque (102) étant disposée au-dessus de la première plaque (101) et étant reliée à la première plaque (101) sur au moins deux côtés, et la deuxième plaque (102) présentant une zone (102a) qui se rétrécit vers l'extérieur sur un côté non relié à la première plaque (101), la deuxième plaque (102) présentant au moins une ouverture (105) dans la zone opposée à la zone rétrécie (102a), **caractérisé en ce que** le bord de l'ouverture (105) présente une couche de matière plastique (106) en particulier un polymère.

2. Dispositif de retenue pour cartes, argent ou analogues selon l'une des revendications précédentes, **caractérisé en ce que** la deuxième plaque (102) présente des ouvertures dans la zone de raccordement entre lesdites première et deuxième plaques.

3. Dispositif de retenue pour cartes, argent ou analogues selon la revendication 2, **caractérisé en ce que** les ouvertures sont circulaires ou partiellement circulaires et/ou présentent un côté ouvert vers l'extérieur.

4. Dispositif de retenue pour cartes, argent ou analogues selon l'une des revendications 2 à 3, **caractérisé en ce que** les liaisons entre la première plaque (101) et la deuxième plaque (102) sont formées par une matière plastique polymère.

5. Dispositif de retenue pour cartes, argent ou analogues selon les revendications 1, 2, 3 ou 4, **caractérisé en ce que** la couche de matière plastique (106) forme une protubérance d'une épaisseur comprise entre 0,2 mm et 2 mm à partir de la plaque sur laquelle elle est appliquée.

6. Dispositif de retenue pour cartes, argent ou analogues selon l'une des revendications précédentes, **caractérisé en ce qu'**au moins l'une des plaques (101, 102) comporte un élément de blocage des ondes, en particulier des ondes de déclenchement de puces RFID.

7. Dispositif de retenue pour cartes, argent ou analogues selon l'une des revendications précédentes, **caractérisé en ce que** le matériau de liaison (103, 104) entoure les deux plaques de l'extérieur et présente une fente, un logement ou analogue pour recevoir des cartes, de l'argent et/ou analogues.

8. Dispositif de retenue de cartes en forme de U comprenant un dispositif de retenue pour cartes, argent ou analogues selon l'une des revendications précédentes, le dispositif de retenue de cartes en forme de U étant formé par un cadre en forme de U, le cadre en forme de U recevant le dispositif de retenue pour cartes, argent ou analogues selon l'une des revendications précédentes, **caractérisé en ce qu'**un couvercle, de préférence un couvercle souple tel que du tissu et/ou du cuir, est monté sur le cadre en forme de U, lequel couvercle pouvant être refermé sur au moins un côté.

9. Dispositif de retenue de cartes en forme de U selon la revendication 8, **caractérisé en ce que** les branches du U présentent des protubérances au niveau de leurs extrémités libres.

10. Dispositif de retenue de cartes en forme de U selon la revendication 8 ou 9, **caractérisé en ce que** le cadre en forme de U est en métal.
